# EUROPÄISCHE PATENTANMELDUNG

(11) **EP 4 775 788 A1**
(43) Veröffentlichungstag der Anmeldung: **15.07.2026**
(21) Anmeldenummer: 26151166.1
(22) Anmeldetag: 09.01.2026
(51) Int. Cl.: E06B 1/70, E06B 3/82, E06B 7/23, E06B 5/10, E06B 7/232

(54) **HOCHWASSERHEMMENDER, LEICHT BEDIENBARER GEBÄUDEABSCHLUSS, INSBESONDERE FENSTER ODER TÜR**

(30) Priorität: 11.01.2025 DE 102025100814
(71) Anmelder: Hörmann KG Eckelhausen, 66625 Nohfelden / Eckelhausen (DE)
(72) Erfinder: Wildegger, Christian, 67714 Waldfischbach-Burgalben (DE); Heck, Rüdiger, 55774 Baumholder (DE); Becker, Michael, 66625 Türkismühle (DE)
(74) Vertreter: KASTEL Patentanwälte PartG mbB

(57) **Zusammenfassung**

Um einen Gebäudeabschluss (10) zu schaffen, der verbesserten Schutz gegen, Umweltereignisse mit einem hohen Bedienkomfort einschließlich leichter Betätigung vereint, schafft die Erfindung einen Gebäudeabschluss (10) mit einem Flügel (18), einer Zarge (20) und einer Schwelle (24), wobei eine Anschlagdichtung (36) im geschlossenen Zustand des Gebäudeabschlusses (10) einen zwischen dem Flügel (18) und der Zarge (20) und der Schwelle (24) gebildeten Spalt (22) abdichtet, dadurch gekennzeichnet, dass ein gesondertes zusätzliches Anschlagelement (38) für die Anschlagdichtung (36) nur in einem Hochwasserschutzbereich (42) vorgesehen ist, der sich über einen unteren Bereich des Gebäudeabschlusses (10) bis zu einer vorbestimmten Teilhöhe (h) des Gebäudeabschlusses (10) erstreckt.

## Beschreibung

Die Erfindung betrifft einen Gebäudeabschluss mit einem Flügel, einer Zarge, die einen ersten und einen zweiten vertikal anzuordnenden Zargenholm aufweist, und einer Schwelle, wobei eine Anschlagdichtung im geschlossenen Zustand des Gebäudeabschlusses einen zwischen dem Flügel und der Zarge und der Schwelle gebildeten Spalt abdichtet. Der Gebäudeabschluss ist insbesondere ein Fenster oder eine Tür, wie insbesondere eine Außentür, mehr insbesondere eine Haustür.

Gebäudeabschlüsse in Form von Türen gemäß Ausführungsbeispiele der Erfindung sind jeweils Weiterentwicklungen einer der Türen, wie sie in den folgenden Literaturstellen beschrieben und gezeigt werden und auf die für weitere Einzelheiten ausdrücklich verwiesen wird:
[1] Katalog "Haustüren - ThermoCarbon, ThermoSafe, Thermo65, TopComfort" der Hörmann KG Verkaufsgesellschaft mit dem Druckvermerk Stand 02.2017 / Druck 02.2017 / HF 86892 de / P.xxx www.hoermann.com; heruntergeladen am 11.01.2025 unter https://www.hoermann.de/fileadmin/_country/kataloge/pdf/katalog_haustu eren_86892_de.pdf
[2] Katalog "Haustüren - NEU: Edelstahl-Aluminium-Haustüren ThermoPlan Hybrid und ThermoSafe Hybrid" der Hörmann KG Verkaufsgesellschaft mit dem Druckvermerk Stand 05.2019/Druck 06.2019/HF 8 6672/PDF, heruntergeladen am 11.01.2025 unter https://www.hoermann.de/fileadmin/_country/kataloge/pdf/86892_Haustue ren_Katalog_2018_02.pdf
[3] Katalog "ALUMINIUM-HAUSTÜREN NEU. 2-flüglige Haustüren TopComfort Portal für repräsentative Eingangsportale" der Hörmann KG Verkaufsgesellschaft mit dem Druckvermerk Stand 12.2023 / Druck 12.2023 / HF 86892 DE / G.XXX / Gedruckt auf 100 % Recyclingpapier, heruntergeladen am 11.01.2025 unter https://www.tor7.de/media/pdf/f0/1 c/ae/haustueren.pdf
[4] "Anleitung für Montage und Wartung - Haustür" der Hörmann KG Verkaufsgesellschaft mit dem Druckvermerk 343878 / 02.2020, heruntergeladen am 11.01.2025 unter https://www.hoermann.de/mediacenter/download/203382de/03_Einbauanl eitung_Haustuerenautomation_343878_02.2020.pdf?20241002085608
[5] "Anleitung für Montage Betrieb und Wartung Aluminium Haustür TopComfort" der Hörmann KG Verkaufsgesellschaft mit dem Druckvermerk "5023180 (5204197) RE / Stand: 12.2024", heruntergeladen am 11.01.2025 unter https://www.hoermann.de/mediacenter/download/278216de/20_00_7_2_1 _Haustuer_Anleitung_Montage_Wartung.pdf?20241219080012
[6] "Anleitung für Montage Betrieb und Wartung ThermoCarbon" der Hörmann KG Verkaufsgesellschaft mit dem Druckvermerk 5061522 (5204194) RE / Stand: 09.2024, heruntergeladen am 11.01.2025 unter https://www.hoermann.de/mediacenter/download/279136de/20_00_7_2_6 _Haustuer_Anleitung_Montage_Wartung.pdf?20241129121031
[7] "Anleitung für Montage Betrieb und Wartung ThermoSafe ThermoPlan ThermoPlan HybridHybrid" der Hörmann KG Verkaufsgesellschaft, heruntergeladen am 11.01.2025 unter https://www.hoermann.de/mediacenter/download/303026de/20_00_7_2_7 _Haustuer_Anleitung_Montage_Wartung_2_.pdf?20241209155125

Teile von Türen gemäß Ausführungsbeispielen der Erfindung, wie insbesondere Schlösser und sonstige Beschläge sind in folgender Literaturstelle aufgeführt:
[8] Firmendruckschrift "Ersatzteil-Übersicht: Aluminium-Haustüren (DE) RE / 10.2024" der Hörmann KG Verkaufsgesellschaft mit dem Druckvermerk Stand: 10.2024 / HF 86894 / DE RE, heruntergeladen am 11.01.2025 unter https://www.hoermann.de/mediacenter/download/324824de/86894_EPLo P_Alu_Haustueren_2024_10_01_DE.pdf Zum technologischen Hintergrund und zur Begriffsdefinition der im Folgenden verwendeten Begriffe wird auf folgende Literaturstelle verwiesen:
[9] Grundwissen Türen - Technikhandbuch, Ausgabe 01/2019, Herausgeber Hörmann KG Verkaufsgesellschaft, Upheider Weg 94-98, DE-33803 Steinhagen, Telefon: +49 5204 915-0, vertrieben als Druckausgabe und über das Internet, www.hoermann.de

Stand der Technik ist, dass Anschlagdichtungen bei Türen und Fenster zum Einsatz kommen. Hier muss das Gleichgewicht zwischen leichter Bedienbarkeit (niedrige Vorspannung der Anschlagdichtung) und hoher Vorspannkraft (gute Abdichtwirkung) festgelegt sein. Um das Außenklima gut vom Innenraum abzugrenzen, wäre eine hohe Vorspannkraft wünschenswert. Gebäudeabschlüsse mit Einbruchhemmung haben aber oft mehrere Riegel, die manuell zum Öffnen betätigt werden. Eine hohe Vorspannkraft bewirkt eine große Reibung an den Riegeln, so dass hohe Bedienkräfte erforderlich sind. Daher werden die Anschlagdichtungen im Stand der Technik mit Hinblick auf eine leichte Bedienbarkeit ausgelegt. Dies hat zur Folge, dass marktübliche Türen und Fenster im Fall eines Hochwassers wenig bis gar keinen Schutz bieten.

Die Erfindung hat sich zur Aufgabe gestellt, einen Gebäudeabschluss mit beweglichem Flügel zu schaffen, der verbesserten Schutz gegen, insbesondere auch durch den Klimawandel bedingte, Umweltereignisse und Umweltbedingungen und einen hohen Bedienkomfort einschließlich leichter Betätigung vereint.

Zum Lösen dieser Aufgabe schafft die Erfindung einen Gebäudeabschluss gemäß Anspruch 1.

Vorteilhafte Ausgestaltungen sind Gegenstand der Unteransprüche.

Die Erfindung schafft einen Gebäudeabschluss mit einem Flügel, einer Zarge, die einen ersten und einen zweiten vertikal anzuordnenden Zargenholm aufweist, und einer Schwelle, wobei eine Anschlagdichtung im geschlossenen Zustand des Gebäudeabschlusses einen zwischen dem Flügel und der Zarge und der Schwelle gebildeten Spalt abdichtet, dadurch gekennzeichnet, dass ein gesondertes zusätzliches Anschlagelement für die Anschlagdichtung nur in einem Hochwasserschutzbereich vorgesehen ist, der sich über einen unteren Bereich des Gebäudeabschlusses bis zu einer vorbestimmten Teilhöhe des Gebäudeabschlusses erstreckt, so dass das Anschlagelement die Anschlagfläche für die Anschlagdichtung in dem Hochwasserschutzbereich bildet.

Bei einigen Ausführungsformen ist vorgesehen, dass das Anschlagelement eine Aufdickung darstellt, welche den Anpressdruck der Anschlagdichtung nur im Hochwasserschutzbereich erhöht.

Bei einigen Ausführungsformen ist vorgesehen, dass das Anschlagelement als Anschlagblech ausgebildet ist.

Bei einigen Ausführungsformen ist vorgesehen, dass das Anschlagelement als Anschlagfolie ausgebildet ist.

Bei einigen Ausführungsformen ist vorgesehen, dass das Anschlagelement als umlaufendes U-förmiges Bauteil gestaltet ist, so dass keine Unterbrechungen für die Anschlagdichtung entstehen.

Bei einigen Ausführungsformen ist vorgesehen, dass das Anschlagelement als U-förmiges Bauteil einstückig ausgeführt ist.

Bei einigen Ausführungsformen ist vorgesehen, dass das Anschlagelement an den Innenecken mit einem Radius von wenigstens 0,5 mm oder mehr ausgeführt ist.

Bei einigen Ausführungsformen ist vorgesehen, dass das Anschlagelement aus einem Material gebildet ist, welches ausgewählt ist aus der Gruppe, die Metall, einen mineralischen Werkstoff, Kunststoff, ein Holzwerkstoff, Edelstahl, ein Verbundwerkstoff und ein Verbundwerkstoff aus mehreren der vorgenannten Materialien umfasst.

Bei einigen Ausführungsformen ist vorgesehen, dass das Anschlagelement sich fugenlos durchgängig vom unteren Bereich des einen vertikal anzuordnenden Zargenholms, der Schwelle und über den unteren Bereich des anderen vertikal anzuordnenden Zargenholms erstreckt und so eine durchgängige Anschlagfläche für die Anschlagdichtung in dem Hochwasserschutzbereich bis zur Teilhöhe bereitstellt.

Bei einigen Ausführungsformen ist vorgesehen, dass das Anschlagelement U-förmig mit zwei Schenkeln und einem Steg ausgebildet ist.

Bei einigen Ausführungsformen ist vorgesehen, dass das Anschlagelement als flaches Element mit gegenüber seinen Dimensionen der Anschlagebene, insbesondere um eine Größenordnung geringerer, Dicke ausgebildet ist. Beispielsweise liegt die Dicke im Bereich von 0,5 mm bis 3 mm.

Bei einigen Ausführungsformen ist vorgesehen, dass das Anschlagelement an der Zarge und der Schwelle befestigt ist.

Bei einigen Ausführungsformen ist vorgesehen, dass das Anschlagelement verschweißt, verschraubt, vernietet und/oder angeklebt ist.

Bei einigen Ausführungsformen ist vorgesehen, dass sich der Hochwasserschutzbereich über zumindest einen Teilbereich einer in Öffnungsrichtung des Gebäudeabschluss gerichteten Seite der Schwelle bis zu der Teilhöhe h erstreckt. Insbesondere reicht das Anschlagelement bis hinunter zum Boden. Insbesondere reicht der Hochwasserschutzbereich vom Boden bis zu der Teilhöhe h.

Bei einigen Ausführungsformen ist vorgesehen, dass für die vom Boden oder von der Unterseite der Schwelle gemessene Teilhöhe h, über die sich der Hochwasserschutzbereich erstreckt und bis zu der das Anschlagelement vorgesehen ist, gilt:
a) 100 mm ≤ h ≤ 1250 mm oder
b) 200 mm ≤ h ≤ 1000 mm oder
c) 250 mm ≤ h ≤ 800 mm oder
d) 250 mm ≤ h ≤ 750 mm.

Bei einigen Ausführungsformen ist vorgesehen, dass die Anschlagdichtung an dem Flügel angebracht ist.

Bei einigen Ausführungsformen ist vorgesehen, dass die Anschlagdichtung in dem Hochwasserschutzbereich einen stärkeren Kompressionswiderstand oder höheren Elastizitätsmodul als in dem verbleibenden Bereich des Gebäudeabschlusses aufweist.

Bei einigen Ausführungsformen ist vorgesehen, dass die Anschlagdichtung nur im Hochwasserschutzbereich durch zusätzliches elastisch komprimierbares Material verstärkt ist.

Bei einigen Ausführungsformen ist vorgesehen, dass die Anschlagdichtung nur im Hochwasserschutzbereich mit einem elastischen Material befüllt ist.

Bei einigen Ausführungsformen ist vorgesehen, dass die Anschlagdichtung nur im Schwellenbereich (d.h. in dem Teilbereich der Anschlagdichtung, der sich zumindest im geschlossenen Zustand des Gebäudeabschlusses entlang der Schwelle verlaufend befindet) mit einem elastischen Material befüllt ist.

Bei einigen Ausführungsformen ist vorgesehen, dass die Anschlagdichtung ein Dichtungsprofil mit wenigstens einer Hohlkammer aufweist.

Bei einigen Ausführungsformen ist vorgesehen, dass die Anschlagdichtung sich fugenlos durchgängig umlaufend über den Hochwasserschutzbereich hinweg erstreckt.

Bei einigen Ausführungsformen ist vorgesehen, dass die Anschlagdichtung einzelne Dichtungsprofile umfasst, die über Eckverbinder derart verbunden sind, dass Fugen in der Anschlagdichtung vermieden werden.

Bei einigen Ausführungsformen ist vorgesehen, dass die Anschlagdichtung ein Dichtungsprofil mit wenigstens einem Hohlkammerbereich aufweist, der lediglich im Bereich über die Teilhöhe mit elastischem Material oder Schaummaterial oder Moosgummi befüllt ist.

Der Gebäudeabschluss ist bei einigen Ausführungsformen ausgebildet als Tür. Bei anderen Ausführungsformen ist der Gebäudeabschluss ausgebildet als Fenster.

Die Tür kann ausgewählt sein aus der Gruppe, die eine Außentür, eine Haustür, eine einbruchhemmende Tür, eine Tür mit einer
Mehrfachverriegelungseinrichtung, die mehrere Riegel und/oder mehrere Fallenriegel aufweist und eine Drehflügeltür, wobei der Türflügel um eine seitliche Hochachse schwenkbar an der Zarge angelenkt ist, umfasst.

Ein Ausführungsbeispiel wird im Folgenden anhand der beigefügten Zeichnungen näher erläutert. Darin zeigt:
- Fig. 1: eine schematische Vorderansicht auf ein Ausführungsbeispiel eines Gebäudeabschlusses, hier z.B. in der Form einer Tür, insbesondere eine Haustür, wobei der Gebäudeabschluss mit einer speziellen Ausrüstung zum Hemmen von Hochwasser versehen ist;
- Fig. 2: einen Schnitt durch einen unteren Bereich des Gebäudeabschlusses entlang der Linie A-A von Fig. 1;
- Fig. 3: eine schematische Darstellung einer Vorderansicht von außen auf den unteren Bereich einer Zarge und einer Schwelle des Gebäudeabschlusses mit einem Anschlagelement für eine Anschlagdichtung; und
- Fig. 4: eine schematische Ansicht auf eine Innenseite eines Eckbereichs eines Flügels des Gebäudeabschlusses mit der Anschlagdichtung.
In den Figuren ist ein Gebäudeabschluss 10 am Beispiel einer Tür 12 dargestellt. Bei anderen, hier nicht näher dargestellten Ausführungsformen ist der Gebäudeabschluss ein Fenster. Der Gebäudeabschluss 10 dient zum Öffnen und Verschließen einer Öffnung 14 in einem Gebäude 16.

Der Gebäudeabschluss 10 weist einen Flügel 18, wie z.B. Fensterflügel oder Türflügel, eine Zarge 20, eine hier als Schwelle 24 bezeichnete untere Rahmenbegrenzung, wie z.B. eine Türschwelle oder Bodenschwelle oder eine Fensterschwelle (d.h. unteren Rahmenholm eines Fensterrahmens), Beschläge, wie z.B. ein Griff 28, ein Schloss 30, insbesondere mit Mehrfachverriegelung 32, Bänder 34 und eine Anschlagdichtung 36 auf, die im geschlossenen Zustand des Gebäudeabschlusses 10 einen zwischen dem Flügel 18 und dem stationären Rahmen - Zarge 20 und Schwelle 24 - gebildeten Spalt 22 abdichtet. Dabei kann die Anschlagdichtung 36 an dem stationären Türelement - Zarge 20 und Schwelle 24 - befestigt sein oder wie bei dem gezeigten Ausführungsbeispiel an dem beweglichen Türelement - Flügel 18 -.

Der Gebäudeabschluss 10 weist eine spezielle Ausrüstung zur Hemmung von Hochwasser auf. Beispielsweise ist der Gebäudeabschluss eine Hochwasser hemmende Tür 12/ein hochwasserhemmendes Fenster mit spezieller Ausrüstung.

Der Gebäudeabschluss weist ein gesondertes zusätzliches Anschlagelement 38 auf, das eine Anschlagfläche 40 für die Anschlagdichtung 36 bildet, allerdings nicht überall, sondern nur in einem Hochwasserschutzbereich 42. Das Anschlagelement 38 ist nur in einem unteren Bereich - Hochwasserschutzbereich 42 - des Gebäudeabschlusses 10 bis zu einer vorbestimmten Teilhöhe h des Gebäudeabschlusses 10 vorgesehen.

Wenngleich die Anschlagdichtung 36 bei bevorzugten Ausgestaltungen rundum vorgesehen ist - z.B. an den Bereichen nahe den horizontalen Kanten und den vertikalen Kanten des beweglichen Türelements - Flügel 18 - oder an den seitlichen Zargenholmen, dem oberen Zargenholm und der Schwelle des stationären Türelements, ist das Anschlagelement 38 an dem anderen Türelement nur partiell in dem Hochwasserschutzbereich 42 vorgesehen, während im verbleibenden Bereich die Anschlagdichtung wie bei herkömmlichen Gebäudeabschlüssen ohne Hochwasserschutz an dem anderen Türelement abdichtet. Dort wo das Anschlagelement 38 vorgesehen ist, ist der Spalt 22 kleiner als in dem verbleibenden Bereich. Dadurch ergibt sich nur im Hochwasserschutzbereich eine erhöhte Vorspannung.

Bei einigen Ausführungsformen ist das Anschlagelement 38 als Anschlagblech 42 oder als Anschlagfolie ausgebildet. Das Anschlagelement 38 wird partiell nur bis zur wirksamen Höhe h des Hochwasserschutzes verbaut. Das Anschlagelement 38 stellt eine Aufdickung dar, welche den Anpressdruck der Anschlagdichtung 36 nur im schützenswerten Bereich - Hochwasserschutzbereich 42 - erhöht. Die Bedienkräfte des gesamten Gebäudeabschlusses wie beispielsweise der Tür 12 bleiben niedrig, da nur im unteren Bereich diese erhöhte Vorspannung/Anpressdruck gegeben ist.

Durch das zusätzliche partiell vorgesehene Anschlagelement kann eine optisch ansprechende Tür/Fenster mit leichter Bedienbarkeit realisiert werden, die dennoch Hochwasser hemmend ist, bis zur Höhe h des z.B. als Anschlagblech/Anschlagfolie ausgebildeten Anschlagelements 38.

Bei einigen Ausführungsformen ist das Anschlagelement 38 ist als umlaufendes U-förmiges Bauteil gestaltet, sodass keine Unterbrechungen für die Anschlagdichtung 36 entstehen. In Fig. 3 ist das Anschlagelement 38 an dem stationären Rahmen - Zarge 20 und Schwelle 24 - angebracht gezeigt, wobei die U-Form mit sich entlang der vertikalen Zargenholme 20a, 20b und dort befestigter, z.B. angeklebten Schenkeln 38a, 38c und einem sich entlang der Schwelle 24 und dort befestigter, insbesondere angeklebtem Steg 38b dargestellt ist.

Wie dargestellt, ist das U-förmige Anschlagelement 38 z.B. als Blech oder Folie einstückig ausgeführt. Das Anschlagblech/Anschlagfolie kann metallisch, mineralisch oder aus Kunststoff bzw. Holz sein.

Bei der dargestellten Ausführung ist das U-förmige Anschlagelement in den Innenecken 44 mit einem Radius R von mind. R0,5 mm oder größer ausgeführt.

Bei einigen Ausführungen ist die Anschlagdichtung 36 mit einem umlaufenden Dichtungsprofil 46 oder mit mehreren sich entlang der Kanten des Flügels 18 erstreckender Dichtungsprofile 46 ausgeführt, die an den Ecken mit Eckverbindern 48 verbunden sind, so dass Fugen in der Dichtebene vermieden werden.

Bei einigen Ausführungsformen ist die Anschlagdichtung 36 partiell, nämlich nur im Hochwasserschutzbereich 42, verstärkt ausgeführt. Insbesondere ist die Anschlagdichtung 36 im Hochwasserschutzbereich 42 steifer als im verbleibenden Bereich des Gebäudeabschlusses. Die Anschlagdichtung 36 weist beispielsweise nur im Hochwasserschutzbereich 42 zusätzliches elastisches Material zur Versteifung, zur Erhöhung des Anpressdrucks und/oder zur Erhöhung des Elastizitätsmoduls auf. Es können dort auch mehr Dichtlippen als im verbleibenden Bereich vorgesehen sein.

Bei einigen Ausführungsformen ist hierzu die Anschlagdichtung 36 nur bis zur Dichthöhe h mit einem elastischen Material 40 gefüllt. Wie in Fig. 2 dargestellt, weist das Dichtungsprofil 46 einen oder mehrere Hohlkammerbereiche 52 auf, die mit dem elastischen Material 50 befüllt sind. Beispielsweise ist als elastische Material 50 ein Schaummaterial wie z.B. Moosgummi vorgesehen.

Bei anderen Ausführungsformen ist die Anschlagdichtung 36 nur im Bereich der Schwelle 24 - Schwellenbereich - mit einem elastischen Material 50 gefüllt.

Bei den dargestellten Ausführungen ist der Gebäudeabschluss 10 als Haustür ausgebildet. Beispielsweise wird bei Ausführungsbeispielen der Erfindung von einer Konstruktion einer Haustür ausgegangen, wie sie in einer der Literaturstellen [1] bis [7] gezeigt und im Einzelnen erläutert wird. Für alle möglichen weiteren Einzelheiten wird daher auf die Literaturstellen [1] bis [7] verwiesen. Beispielsweise ist in den Figuren eine Ausführung gezeigt, die von der aus den vorgenannten Literaturstellen bekannten Haustür ThermoSafe Hybrid ausgeht. In einem Versuch wurde als Probenkörper eine solche Haustür in Breite 1250mm mit der vorstehenden speziellen Ausrüstung hochwasserhemmend ausgeführt.

Die Anschlagdichtungen 36, die am Flügel 18 angebracht sind, wurden im Hochwasserschutzbereich ertüchtigt. Die Anschlagdichtungen 36 haben ein Hohlprofil, darin wurde Moosgummi eingeschoben. Die Anschlagdichtung 36 wurde dadurch partiell steifer und bietet eine größere Vorspannung. An der Ecke wurde ein Eck-Formteil eingesetzt und verklebt, so dass keine Gehrungsfuge entsteht.

Bei einer Ausführung wurde die Anschlagdichtung 36 im Flügel 18 mit einem doppelseitigem Acrylband eingeklebt, welches 1mm Dicke aufweist.

In den Anschlag der Zarge 20 wurde mit dem gleichen Acrylband als Anschlagelement 38 ein gelasertes Blech (0,8mm VA) eingeklebt, welches an den Flanken 12mm und im Sockelbereich 14mm Durchmesser hatte.

An der Türzarge wurde demnach als Anschlagelement 38 ein Edelstahlrahmen angebracht, der als Gegenlager für die Dichtung dient. Der Edelstahlrahmen läuft auch um die unteren Ecken herum, mit Radius. Es gibt dadurch eine Dichtebene, eventuelle Spalten wie z.B. zwischen Zargenholmen 20a, 20b und Schwelle 24 werden überdeckt.

Würde man einen vollständig umlaufenden Rahmen vorsehen, würde durch die erhöhte Vorspannung das Türblatt verspannt. Dadurch ist das Verriegeln und Entriegeln erschwert. Verriegeln und Entriegeln erfolgt in der Regel über mehrere Riegel, die durch die Anschlagdichtung 36 stärker beaufschlagt werden. Dadurch haben schwächere Personen als Benutzer (Frauen/Kinder) große Probleme, die Haustür aufzusperren.

Bei Ausführungsformen ist das Anschlagelement 38, wie z.B. der zusätzliche Rahmen U-förmig ausgebildet und läuft unten an Schwelle 24 und seitlich lediglich so hoch, wie es eine Hochwasserschutznorm oder wie es die geforderte Schutzhöhe für das spezifische Gebäude verlangt. Dadurch kann die Vorspannung an der Anschlagdichtung im Hochwasserschutzbereich 42 so weit erhöht werden, dass Wasserdruck Stand gehalten wird. Dennoch ist nur eine ausreichend geringe Kraft zum Verriegeln und Entriegeln notwendig.

Bei dem oben genannten Probenkörper ergab sich durch die genannten Maßnahmen gegenüber der gleichen Haustür ohne spezielle Ausrüstung für Hochwasserschutz nur eine geringfügig erhöhte Schließkraft.

Der Probenkörper wurde mit unterschiedlichen Wasserhöhen auf Hochwasserschutz getestet. Auch bei einer Prüfhöhe von 500 mm ließ die Tür 12 weitaus weniger als 1L pro Stunde durch und ist daher ohne Weiteres als hochwasserbeständig zu klassifizieren.

### Bezugszeichenliste:

- 10: Gebäudeabschluss
- 12: Tür
- 14: Öffnung
- 16: Gebäude
- 18: Flügel
- 20: Zarge
- 20a: bandseitiger Zargenholm
- 20b: schlossseitiger Zargenholm
- 22: Spalt
- 24: Schwelle
- 28: Griff
- 30: Schloss
- 32: Mehrfachverriegelung
- 34: Band
- 36: Anschlagdichtung
- 38: Anschlagelement
- 38a: Schenkel
- 38b: Steg
- 38a: Schenkel
- 40: Anschlagfläche
- 42: Hochwasserschutzbereich
- 44: Innenecke
- 46: Dichtungsprofil
- 48: Eckverbinder
- 50: elastisches Material
- 52: Hohlkammerbereich
- h: Teilhöhe (für Hochwasserschutz wirksame Höhe/Dichthöhe)

## Patentansprüche

1. Gebäudeabschluss (10) mit einem Flügel (18), einer Zarge (20) und einer Schwelle (24), wobei eine Anschlagdichtung (36) im geschlossenen Zustand des Gebäudeabschlusses (10) einen zwischen dem Flügel (18) und der Zarge (20) und der Schwelle (24) gebildeten Spalt (22) abdichtet, **dadurch gekennzeichnet, dass** ein gesondertes zusätzliches Anschlagelement (38) für die Anschlagdichtung (36) nur in einem Hochwasserschutzbereich (42) vorgesehen ist, der sich über einen unteren Bereich des Gebäudeabschlusses (10) bis zu einer vorbestimmten Teilhöhe (h) des Gebäudeabschlusses (10) erstreckt.

2. Gebäudeabschluss (10) nach Anspruch 1, **dadurch gekennzeichnet,**
**dass** das Anschlagelement (38) wenigstens eines oder mehrere der Merkmale aufweist, dass es
2.1 eine Aufdickung darstellt, welche den Anpressdruck der Anschlagdichtung (36) nur im Hochwasserschutzbereich (42) erhöht;
2.2 als Anschlagblech ausgebildet ist;
2.3 als Anschlagfolie ausgebildet ist;
2.4 als umlaufendes U-förmiges Bauteil gestaltet ist, so dass keine Unterbrechungen für die Anschlagdichtung (36) entstehen.

3. Gebäudeabschluss (10) nach einem der voranstehenden Ansprüche, **dadurch gekennzeichnet,**
**dass** das Anschlagelement (38) wenigstens eines oder mehrere der Merkmale aufweist, dass es
3.1 als U-förmiges Bauteil einstückig ausgeführt ist;
3.2 an den Innenecken (44) mit einem Radius von wenigstens 0,5 mm oder mehr ausgeführt ist;
3.3 aus einem Material gebildet ist, welches ausgewählt ist aus der Gruppe, die Metall, einen mineralischen Werkstoff, Kunststoff, ein Holzwerkstoff, Edelstahl, ein Verbundwerkstoff und ein Verbundwerkstoff aus mehreren der vorgenannten Materialien umfasst.

4. Gebäudeabschluss (10) nach einem der voranstehenden Ansprüche, **dadurch gekennzeichnet,**
**dass** das Anschlagelement (38) wenigstens eines oder mehrere der Merkmale aufweist, dass es
4.1 sich fugenlos durchgängig über den unteren Bereich des einen vertikal anzuordnenden Zargenholms (20a), der Schwelle (24) und über den unteren Bereich des anderen vertikal anzuordnenden Zargenholms (20b) erstreckt und so eine durchgängige Anschlagfläche (40) für die Anschlagdichtung (36) in dem Hochwasserschutzbereich (42) bis zur Teilhöhe (h) bildet;
4.2 U-förmig mit zwei Schenkeln (38a, 38c) und einem Steg (38b) ausgebildet ist;
4.3 als flaches Element mit gegenüber seinen anderen Dimensionen geringerer Dicke ausgebildet ist,
4.4 an der Zarge (20) und der Schwelle (24) befestigt ist;
4.5 verschweißt, verschraubt, vernietet und/oder angeklebt oder mit einem doppelseitigen Klebeband befestigt ist.

5. Gebäudeabschluss (10) nach einem der voranstehenden Ansprüche, **dadurch gekennzeichnet**,
5.1 dass sich der Hochwasserschutzbereich (42) über zumindest einen Teilbereich einer in Öffnungsrichtung des Gebäudeabschluss gerichteten Seite der Schwelle (24) bis zu der Teilhöhe h erstreckt und/oder
5.2 dass für die von der Unterseite der Schwelle gemessene Teilhöhe h, über die sich der Hochwasserschutzbereich (42) erstreckt und bis zu der das Anschlagelement (38) vorgesehen ist, gilt:
a) 100 mm ≤ h ≤ 1250 mm oder
b) 200 mm ≤ h ≤ 1000 mm oder
c) 250 mm ≤ h ≤ 800 mm oder
d) 250 mm ≤ h ≤ 750 mm.

6. Gebäudeabschluss (10) nach einem der voranstehenden Ansprüche, **dadurch gekennzeichnet,**
**dass** die Anschlagdichtung (36) wenigstens eines oder mehrere der Merkmale aufweist, dass sie
6.1 an dem Flügel (18) angebracht ist;
6.2 in dem Hochwasserschutzbereich (42) eine höhere Steifheit, einen stärkeren Kompressionswiderstand oder ein höheres Elastizitätsmodul als in dem verbleibenden Bereich des Gebäudeabschlusses (10) aufweist;
6.3 nur im Hochwasserschutzbereich (42) durch zusätzliches elastisch komprimierbares Material (50) verstärkt ist;
6.4 nur im Hochwasserschutzbereich (42) mit einem elastischen Material (50) befüllt ist;
6.5 nur im Schwellenbereich mit einem elastischen Material (50) befüllt ist.

7. Gebäudeabschluss (10) nach einem der voranstehenden Ansprüche, **dadurch gekennzeichnet,**
**dass** die Anschlagdichtung (36) wenigstens eines oder mehrere der Merkmale aufweist, dass sie
7.1 ein Dichtungsprofil (46) mit wenigstens einer Hohlkammer (52) aufweist;
7.2 sich fugenlos durchgängig umlaufend über den Hochwasserschutzbereich (42) hinweg erstreckt;
7.3 einzelne Dichtungsprofile (46) umfasst, die über Eckverbinder (48) derart verbunden sind, dass Fugen in der Anschlagdichtung (36) vermieden werden;
7.4 ein Dichtungsprofil (46) mit wenigstens einem Hohlkammerbereich (52) aufweist, der lediglich im Hochwasserschutzbereich (42) mit elastischem Material (50) oder Schaummaterial oder Moosgummi befüllt ist.

8. Gebäudeabschluss (10) nach einem der voranstehenden Ansprüche, ausgebildet als Tür (12) oder als Fenster.

9. Gebäudeabschluss (10) nach Anspruch 8, **dadurch gekennzeichnet, dass** die Tür (12) ausgebildet in wenigstens eine oder mehrere der folgenden Türarten:
9.1 als Außentür;
9.2 als Haustür;
9.3 als einbruchhemmende Tür;
9.4 als Tür mit einer Mehrfachverriegelung (32), die mehrere Riegel und/oder mehrere Fallenriegel aufweist;
9.5 als Drehflügeltür, wobei der Türflügel (18) um eine seitliche Hochachse schwenkbar an der Zarge (20) angelenkt ist.
